# FASCICULE DE BREVET EUROPEEN

(11) **EP 0 058 375 B1**
(45) Date de publication et mention de la délivrance du brevet: **17.07.1985**
(21) Numéro de dépôt: 82100927.1
(22) Date de dépôt: 09.02.1982
(51) Int. Cl.: H01R 43/02, H01R 43/04, B25B 7/12

(54) **Pince à sertir**
Presszange
Crimping pliers

(30) Priorité: 11.02.1981 FR 8102650
(43) Date de publication de la demande: 25.08.1982
(73) Titulaire: MARS ALCATEL Société Anonyme dite:, 75008 Paris (FR)
(72) Inventeur: Santinelli, Joseph, F-95760 Valmondois (FR)
(74) Mandataire: Weinmiller, Jürgen

## Description

L'invention concerne une pince à sertir notamment pour sertir les manchons, isolés ou non, destinés au raccordement des câbles électriques.

Les pinces connues, notamment celle décrite dans le document FR-A-1 276 554, comportent habituellement deux mâchoires qui restent ouvertes en position de repos et se rapprochent par rotation pour le sertissage. Dans la position ouverte des mâchoires, le manchon à sertir n'est pas maintenu ; il est donc nécessaire de le positionner et de le maintenir à la main jusqu'à ce qu'il soit serré par les mâchoires.

L'invention a pour but de réaliser une pince à sertir comportant des mâchoires fermées en position repos de façon à permettre de positionner le manchon à sertir dans la pince avant le sertissage, libérant une main de l'opérateur qui peut ainsi tenir la pince d'une seule main. Plus particulièrement cette pince destinée à sertir un manchon sur un câble, comporte classiquement des mâchoires accouplées l'une à l'autre de manière que l'une soit mobile par rapport à l'autre, une came entraînée par une roue à rochet actionnant un dispositif à genouillère agissant lui-même sur la mâchoire mobile dans le sens de la fermeture, un cliquet monté sur la poignée mobile de façon à entraîner la roue à rochet pas-à-pas lors des mouvements de rapprochement de la poignée mobile.

Selon une caractéristique de l'invention la pince à sertir comporte une matrice mobile coulissant dans des rainures rectilignes fixes vers la mâchoire fixe, à la fermeture, en vue d'assurer le sertissage, le dispositif à genouillère faisant tourner la mâchoire mobile qui pousse la matrice mobile, une liaison entre matrice et mâchoire assurant le retrait de la matrice mobile lors de l'ouverture de la pince. De plus en position de repos, la mâchoire mobile est fermée sous l'action d'un ressort agissant sur le dispositif à genouillère, une gâchette permettant d'appuyer sur le dispositif à genouillère en s'opposant au ressort pour assurer un écartement de la mâchoire mobile qui permet l'introduction du manchon à sertir entre les mâchoires, le relâchement de la gâchette assurant le maintien du manchon en position de sertissage dans la pince.

L'invention va être précisée par la description qui va suivre d'un mode préféré de réalisation de l'invention donné à titre d'exemple non limitatif, en référence au dessin annexé dans lequel :
La figure 1 est une vue en élévation d'une pince selon l'invention.
La figure 2 est une vue en coupe longitudinale selon la ligne II-II de la figure 1.
La figure 3 est une vue en coupe des mâchoires suivant la ligne Ill-lll de la figure 1.
La figure 4 est une coupe suivant la ligne IV de la figure 1.
La figure 5 est une coupe partielle suivant la ligne V de la figure 1.
La figure 6 est une coupe partielle suivant la ligne Vl de la figure 1.

En se référant au dessin, la pince comporte une mâchoire fixe 11 et une mâchoire mobile 12 commandée par une poignée mobile 13. La mâchoire mobile 12, tournant autour d'un axe 12a, agit sur une matrice 14 à déplacement axial dans une rainure de la mâchoire fixe 11 et dans une rainure d'une pièce d'usure 10 fixée au boîtier de la pince. Ce déplacement est obtenu pour le sertissage axial d'un manchon (non représenté), à partir du déplacement de la poignée 13 par l'intermédiaire d'une came 15 solidaire d'une roue dentée 16, montée sur un axe 16a, à avance pas à pas par cliquet 17 monté sur un axe 17a de la poignée 13 et sollicité par un ressort 17b.

Le manchon à sertir est maintenu dans la pince entre une matrice fixe 18 et la matrice mobile 14 ; le déclenchement d'une gâchette 19 permet de déplacer la mâchoire mobile 12 par action sur un ressort 25 accroché par un axe 25a à une extrémité 20b de la biellette 20 et par suite la matrice mobile 14 pour libérer le manchon. La gâchette 19 agit sur la biellette 20 qui déverrouille la mâchoire mobile en tendant le ressort 25. La pince comporte de préférence une came double 15 qui agit sur un même galet 21 d'une genouillère formée de deux biellettes 20 et 22. Il suffit d'un déplacement de 180° de la came pour réaliser l'opération de sertissage - un tour complet de 360° de la came permet de réaliser deux opérations de sertissage, ce qui réduit de moitié le nombre de manoeuvres de la poignée mobile.

La came double 15 agit sur le galet mobile 21 solidaire des deux biellettes 20, 22 dont l'une 22 pivote sur un axe fixe 22a et l'autre 20 pivote sur un axe 20a de la mâchoire mobile 12 qu'elle pousse dans le sens de la fermeture de la mâchoire mobile. Cette dernière comporte à son extrémité une partie semi-cylindrique 23 en appui sur un flanc de la matrice mobile 14, laquelle coulisse dans des rainures suivant un déplacement axial. Les biellettes 20, 22 peuvent être doubles comme représenté sur la figure 2.

La came double 15 est solidaire d'une ou deux roues dentées (16, 16b) disposées de chaque côté de la came, avec cliquet d'avance 17 et cliquet de retenue 24, celui-ci pivote sur un axe 24a et est sollicité par un ressort 24b. La came double 15 avance pas à pas, toujours dans le même sens, lorsque l'on manoeuvre la poignée mobile 13 qui agit sur le cliquet d'avance 17 fixé sur son bras de levier par l'axe 17a. Le ressort de tension 25 de la mâchoire mobile maintient les matrices en position fermée sur le manchon à sertir.

L'action de la gâchette 19 a pour effet d'amener le galet mobile 21 du système de biellettes dans le creux 32 de la came double 15 en tendant le ressort 25.

On peut prévoir un accrochage 26 entre la mâchoire mobile 12 et la matrice mobile 14 pour le rappel de cette dernière lors du déplacement de la mâchoire mobile ou bien un ressort de rappel de la matrice mobile.

La pince est réalisée sous forme de deux flasques 27, 28 en alliage léger ou en matière plastique emprisonnant le mécanisme proprement dit. Pour le montage on peut positionner le mécanisme dans un flasque puis placer le deuxième flasque sur le premier, et ensuite on verrouille les deux flasques au moyen de vis ou d'un accrochage. Le montage s'en trouve facilité.

Le guide 10 servant de pièce d'usure est fixé de façon interchangeable sur la matrice mobile. Une bague souple 30 en caoutchouc permet l'arrêt de la came double 15 en position fixe après la fin de chaque demi-course de la came. La pince comporte des poignées isolantes 31 emmanchées sur les poignées fixe 33 et mobile 13 pour le travail sous tension.

La mise en place d'un manchon dans la pince s'effectue en appuyant sur la gâchette 19 de façon à écarter la matrice mobile de la matrice fixe. Une fois le manchon positionné, on lâche la gâchette et le manchon conserve sa position dans la pince, serré entre les matrices sous l'action du ressort 25. Le sertissage s'effectue en agissant sur la poignée mobile 13 avec ressort de rappel 34, qui fait progresser pas à pas la roue dentée 16 et par suite la came 15 qui lui est solidaire. Cette progression pas à pas de la demi- came 15 produit une grande force de fermeture de la matrice mobile vers la matrice fixe et réalise le sertissage du manchon. La seconde demi- came permet de réaliser un deuxième sertissage.

Le maintien du manchon à sertir entre les matrices permet de le positionner avec une meilleure précision avant le sertissage. Il permet également de libérer une main de l'opérateur. La pince peut ainsi être tenue d'une seule main par l'opérateur pendant que le manchon est maintenu entre les mâchoires de la pince sous l'action, du ressort de tension 25.

Toutefois, il peut être nécessaire de dégager le matériau à sertir de l'emprise des matrices, sans réaliser l'opération de sertissage complète telle qu'évoquée plus haut. En ce but il est prévu une gâchette auxiliaire de dégagement 36 montée sur l'axe 17a et faisant légèrement saillie hors de la poignée mobile. Cette gâchette 36 comporte un ergot 36a qui vient s'engager dans un becquet de rappel 17c du cliquet d'avance 17. Le becquet 17c est agencé de manière à soulever le cliquet 17 hors des dents de la roue dentée 16 et à lui faire repousser le cliquet de retenue 24 hors des dents de la même roue dentée 16, lorsque la gâchette 36 est actionnée, ici par pression, et que la poignée mobile 13 est pressée vers la poignée fixe 33.

La came 15 n'étant plus retenue, il suffit d'appuyer sur la gâchette 19 pour communiquer un couple à cette came 15 via le galet 21 et pour permettre l'écartement de la mâchoire mobile 12.

## Revendications

1. Pince à sertir, notamment pour sertir un manchon sur un câble, comportant deux poignées 1'unefixe, l'autre mobile, une mâchoire (11) fixe et une mâchoire (12) mobile tournant autour d'un axe (12a), une came (15) entraînée par une roue à rochet (16) actionnant un dispositif à genouillère (20, 21, 22), un cliquet d'avance (17) monté sur la poignée mobile (13) de façon à entraîner la roue à rochet qui est unidirectionnel- lement immobilisée par un cliquet de retenue (24), caractérisée en ce qu'elle comporte une matrice mobile (14) coulissant dans des rainures rectilignes fixes, vers la mâchoire fixe à la fermeture en vue d'assurer le sertissage, le dispositif à genouillère faisant tourner la mâchoire mobile (12) qui pousse la matrice mobile (14), une liaison (26) entre matrice mobile (14) et mâchoire mobile (12) assurant le retrait de cette matrice mobile . (14) lors de l'ouverture de la pince, et en ce qu'en position de repos, la mâchoire mobile (12) est normalement fermée sous l'action d'un ressort (25) agissant sur le dispositif à genouillère, une gâchette (19) permettant d'appuyer sur le dispositif à genouillère en s'opposant au ressort (25) pour assurer un écartement de la mâchoire mobile qui permet l'introduction du manchon à sertir entre les mâchoires, le relâchement de la gâchette assurant le maintien du manchon en position de sertissage dans la pince.

2. Pince selon la revendication 1, caractérisée par le fait qu'elle comporte deux flasques monobloc (27, 28) en alliage léger ou en matière plastique emprisonnant entre eux le mécanisme de la pince.

3. Pince selon la revendication 1, caractérisée par le fait qu'elle comporte une gâchette auxiliaire de dégagement (36) coopérant avec les cliquets d'avance (17) et de retenue (24) pour permettre l'écartement de la mâchoire mobile (12) en cours de sertissage en libérant de toute retenue la roue dentée (16) d'entraînement de came.

4. Pince selon la revendication 3, caractérisée en ce que la gâchette auxiliaire de dégagement (36) est montée sur l'axe (17a) du cliquet d'avance (17) et comporte un ergot (36a) sur lequel vient s'accrocher un becquet de rappel (17c) dudit cliquet d'avance et en ce que la longueur de ce cliquet d'avance (17) est choisi de manière qu'il vienne repousser le cliquet de retenue (24), hors de la roue dentée (16) lorsqu'il est lui-même repoussé hors de cette roue dentée (16) par l'action de la gâchette de dégagement (36) et le rapprochement des poignées (13 et 33).

## Claims

1. Crimping tongs, in particular for crimping a sleeve on a cable, comprising two handles, one stationary, the other mobile, a stationary jaw (11) and a mobile jaw (12) pivoting about an axis (12a), a cam (15) driven by a ratchet wheel (16) which actuates a knuckle joint device (20, 21, 22), an advance catch (17) installed on the mobile handle (13) so as to drive the ratchet wheel which is held in one direction by a retaining catch (24), characterized in that it comprises a mobile die (14) sliding in rectilinear stationary grooves towards the stationary jaw when the jaws close so as to ensure the crimping, the knuckle joint device making the mobile jaw (12) rotate which pushes back the mobile die (14), a link (26) between the mobile die (14) and the mobile jaw (12) ensuring the moving away of that mobile die (14) during the opening of the tongs, and in that in the rest position, the mobile jaw (12) is normally closed under the action of a spring (25) acting on the knuckle joint device, a trigger (19) permitting to press on the knuckle joint device against the force of the spring (25) to ensure a moving away of the mobile jaw which permits the insertion of the sleeve to be crimped between the jaws, whereas the release of the trigger ensures the holding of the sleeve in the crimping position in the tongs.

2. Tongs according to claim 1, characterized in that they comprise two one-piece shells (27, 28) of light alloy or plastic material which sandwich the mechanism of the tongs between themselves.

3. Tongs according to claim 1, characterized in that they comprise an auxiliary release trigger (36) which co-operates with the advance (17) and retaining catch (24) for permitting the moving away of the mobile jaw (12) during the crimping phase by completely releasing the ratched wheel (16).

4. Tongs according to claim 3, characterized in that the auxiliary release trigger (36) is mounted on the axis (17a) of the advance catch (17) and comprises a stud (36a) on which a return latch (17c) of said advance catch engages, and in that the length of this advance catch (17) is chosen such that it pushes the retaining catch (24) away from the ratched wheel (16) when it is itself pushed away from this ratched wheel (16), by the action of the release trigger (36) and by bringing the handles (13 and 33) closer together.

## Patentansprüche

1. Preßzange, insbesondere um eine Muffe auf ein Kabel zu pressen, mit zwei Griffen, von denen einer fest und der andere beweglich ist, einer festen (11) und einer beweglichen Backe (12), die um eine Achse (12a) schwenkt, einer Kurvenscheibe (15), die von einem Klinkenrad (16) angetrieben wird und eine Kniegelenkvorrichtung (20, 21, 22) antreibt, einer Vorschubklinke (17), die auf dem beweglichen Griff (13) angeordnet ist, um das Klinkenrad anzutreiben, das in einer Drehrichtung von einer Sperrklinke gehalten wird, dadurch gekennzeichnet, daß sie ein bewegliches Formstück (14) aufweist, das in geradlinigen festen Nuten beim Schließen zur festen Backe hin gleitet, um das Pressen zu bewirken, wobei die Kniegelenkvorrichtung die bewegliche Backe (12) dreht, die das bewegliche Formstück (14) drückt, wobei eine Verbindung (26) zwischen beweglichem Formstück (14) und beweglicher Backe (12) das Zurückziehen des beweglichen Formstücks (14) beim Öffnen der Zange bewirkt, und daß in der Ruhestellung die bewegliche Backe (12) normalerweise unter Einwirkung einer Feder (25) geschlossen ist, die auf die Kniegelenkvorrichtung einwirkt, wobei ein Drücker (19) es ermöglicht, auf die Kniegelenkvorrichtung zu drücken, indem er sich der Federkraft (25) widersetzt, um ein Wegspreizen der beweglichen Backe zu bewirken, das das Einführen der zu pressenden Muffe zwischen die Backen ermöglicht, während das Loslassen des Drückers den Halt der Muffe in der Preßstellung in der Zange bewirkt.

2. Zange nach Anspruch 1, dadurch gekennzeichnet, daß sie zwei Monoblock-Schalen (27, 28) aus Leichtmetallegierung oder aus Plastikmaterial aufweist, die den Zangenmechanismus zwischen sich einschließen.

3. Zange nach Anspruch 1, dadurch gekennzeichnet, daß sie einen Auslöse-Hilfsdrücker (36) aufweist, der mit der Vorschubklinke (17) und der Sperrklinke (24) zusammenwirkt, um das Abspreizen der beweglichen Backe (12) während des Pressens zu ermöglichen, indem er das Kurvenscheiben-Klinkenrad (16) zum Antrieb der Kurvenscheibe vollständig freigibt.

4. Zange nach Anspruch 3, dadurch gekennzeichnet, daß der Auslöse-Hilfsdrücker (36) auf der Achse (17a) der Vorschubklinke (17) angeordnet ist und einen Zapfen (36a) aufweist, in den eine Rückholnase (17c) der Vorschubklinke einhakt, und daß die Länge dieser Vorschubklinke (17) so gewählt ist, daß sie die Sperrklinke (24) aus dem Klinkenrad (16) herausdrückt, wenn sie selbst durch Wirkung des Auslösedrückers (36) und der Annäherung der Griffe (13 und 33) aus diesem Klinkenrad (16) herausgedrückt wird.
